# EUROPÄISCHE PATENTSCHRIFT

(11) **EP 1 568 423 B1**
(45) Veröffentlichungstag und Bekanntmachung des Hinweises auf die Patenterteilung: **25.04.2007**
(21) Anmeldenummer: 05003264.8
(22) Anmeldetag: 16.02.2005
(51) Int. Cl.: B21J 1/04, B21J 5/12, B21H 1/20, B21H 1/22, B21H 8/00

(54) **Verfahren zum Rollvorformen eines Rohlings**
Method of preforming a blank by rolling
Procédé de préformage d'une ébauche par des rouleaux

(30) Priorität: 20.02.2004 DE 102004008800
(43) Veröffentlichungstag der Anmeldung: 31.08.2005
(73) Patentinhaber: Müller Weingarten AG, 88250 Weingarten (DE)
(72) Erfinder: Wittig, Axel, 88239 Wangen (DE)
(74) Vertreter: Eisele, Otten, Roth & Dobler

(56) Entgegenhaltungen:
- WO-A-03/039787
- DE-A1- 10 048 312
- FR-A- 2 750 351
- GB-A- 2 069 883

## Beschreibung

Die Erfindung betrifft ein Verfahren und eine Vorrichtung zum Vorformen eines Rohlings in einem Massivumformprozess, gemäß dem Oberbegriff des Anspruchs 1 bzw. 6.

### Stand der Technik

In der Prozesskette des Gesenkschmiedens wird abhängig von der Endform des Schmiedeteils eine Zwischenform benötigt. Durch eine Massenanhäufung bzw. Massenreduzierung an bestimmten Stellen des Werkstücks soll so das Ergebnis des anschließenden Gesenkschmiedens verbessert werden. Um diese Zwischenform zu erhalten sind Verfahren wie z. B. das Querwalzen oder das Reckwalzen bekannt.

Weitere Verfahren sind im Lehrbuch der Umformtechnik", Kurt Lange, Springer-Verlag 1974, Seite 46, dargestellt.

Sowohl das Querwalzen als auch das Reckwalzen ermöglichen eine optimale geometrische Anpassung der Masseverteilung am Zwischenformteil an die Erfordernisse des Gesenkschmiedens von länglichen Teilen. Der Werkstoffüberschuss in der Endform wird dadurch minimiert und gleichmäßig verteilt und ermöglicht ein gratarmes Gesenkschmieden. Durch die Anpassung der gewalzten Zwischenform an die Endform des fertig geschmiedeten Teils werden konstante Umformkräfte und damit minimale Toleranzen der Fertigteile in Pressrichtung gewährleistet. Außerdem

werden Relativbewegungen in der Druckberührzone zwischen Werkstück und Gravur verringert und damit der Verschleiß der Gesenke reduziert. Durch den Einsatz von dem Gesenkschmieden vorgeschalteten Vorformverfahren kann der Werkstoffeinsatz um bis zu einem Drittel verringert werden.

In der Massivumformung ist in jüngster Zeit ein Trend zu immer höheren Hubzahlen erkennbar. Dies wird insbesondere durch den Einsatz modernen Kurbelpressen mit vollautomatischem Werkstücktransfer zum Gesenkschmieden erreicht. Die bekannten Vorformverfahren, insbesondere das Querwalzen und das Reckwalzen haben den Nachteil, dass diese nur schwer in einen vollautomatischen Schmiedeprozess mit automatischem Werkstücktransport integrierbar sind. Die Gründe dafür sind die relativ hohen Taktzeiten beim Quer- bzw. Reckwalzen, sowie die teilweise für einen automatisierten Fertigungsprozess ungeeignete Lage des Werkstückes am Ende des Walzvorgangs.

Ein weiterer Nachteil ist die aufwendige, konstruktive Gestaltung der Vorformvorrichtung und die damit verbundenen hohen Kosten.

Aus dem Dokument DE-A-100 48 312 ist ein Verfahren sowie eine Vorrichtung zur Durchführung des Verfahrens nach der Gattung der Ansprüche 1 und 6 bekannt geworden. Bei dieser Abstreckvorrichtung wird das Werkstück mittels einer beweglichen Konturwalze verformt, die sich ihrerseits an einem Schubgehäuse mit einem konischen Formstück abstützt. Eine variable Kontur kann mittels einer solchen vorrichtung nicht hergestellt werden.

### Aufgabe und Vorteil der Erfindung

Der Erfindung liegt die Aufgabe zugrunde, ein Verfahren und eine Vorrichtung zum Vorformen eines Schmiedeteils zu entwickeln, welches bei einer hohen Produktivität kostengünstig ist und in den Transfer einer Schmiedepresse integrierbar ist.

Diese Aufgabe wird von einem Verfahren und einer Vorrichtung durch den kennzeichnenden Teil der Patentansprüche 1 und 7 gelöst. In den Unteransprüchen werden vorteilhafte und zweckmäßige Weiterbildungen vorgeschlagen.

Der Kerngedanke der Erfindung ist ein Verfahren bei dem ein feststehender Rohling von mindestens einer, bevorzugt zwei, sich entlang einer vorgegebenen Kontur kontinuierlich fortbewegenden Walze verformt wird. Die Vorschubbewegung der Konturwalze erfolgt durch einen linearen Antrieb.

Der Weg der Konturwalzen während des Vorschubs wird bevorzugt durch zwei Profileinsätze bestimmt, deren Profil der negativen Form des Vorformlings entspricht. Durch die Vorschubbewegung und durch die Form der Konturwalzen wird der Rohling durch die Kontur der Profileinsätze plastisch umgeformt. Um als Endergebnis des so genannten Rollvorformens z.B. einen rotationssymetisch vorgeformten Rohling zu erhalten, müssen die Konturwalzen mit dem entsprechenden Radius ausgeführt werden. Alternativ dazu besteht auch die Möglichkeit nur einseitig eine Konturwalze zu verwenden. In diesem Fall wird der Rohling während der Vorformung auf der gegenüberliegenden Seite durch einen festen Anschlag abgestützt.

Denkbar ist auch eine Lösung, bei der sich die Konturwalzen auf der Rohling abgewandten Seite an geraden Platten abstützen, welche durch Stellmotoren den Abstand der Platten zur Rohlingachse so verändern, dass der Rohling entsprechend vorgeformt wird. Als Stellantriebe können beispielsweise Servomotoren oder auch Hydromotoren verwendet werden.

Der Rohling wird mit einer Wendezange fixiert. Nach einem Umformdurchlauf wird die Wendezange und somit der teilumgeformte Rohling um 90° verdreht. In dieser Position wird der Walzvorgang wiederholt. Dadurch hat der Rohling eine annähernd rotationssymetrische Zwischenform erreicht. Es ist auch denkbar mehr als zwei Walzzyklen mit entsprechend geringerem Verdrehwinkel zu fahren um das Vorformergebnis zu verbessern. Besteht der Rohling z.B. aus einem Flachstab, kann natürlich auch ein Umformdurchlauf bereits die geforderte Zwischenform ergeben.

Während des Walzvorgangs wird der Rohling von der Wendezange gehalten und von zum Beispiel zwei Auswerferbolzen radial von unten abgestützt. Eine weitere Funktion der Wendezange ist, eine durch die Vorformung verursachte Längung, bzw. Reckung auszugleichen. Am Ende des Vorformvorgangs sind die Profileinsätze derart gestaltet, dass die Konturwalzen aus dem Umformbereich herausfahren. Die Auswerferbolzen heben nun den vorgeformten Rohling auf die Werkstück-Transportebene an. Dieser wird dann von dem Transfersystem der Schmiedepresse gegriffen und wird durch die entsprechende Umformstation transportiert.

Die erfindungsgemäße Vorrichtung für dieses Verfahren kann als selbständige Umformeinheit oder auch im Ständerbereich der Schmiedepresse positioniert werden. Dadurch kann die Vorrichtung zum Rollvorformen kostengünstig in die vorhandene Pressen-Transfervorrichtung integriert werden.

Eine eigenständige Lösung, bei der die vorgeschlagene Vorrichtung vor der Schmiedepresse mit separater Zuführvorrichtung platziert wird, ist ebenfalls möglich. Das vorgeschlagene Vorformverfahren kann sowohl mit als auch ohne zusätzliche Wärmebehandlung eingesetzt werden. Außerdem eignet sich das Verfahren für unterschiedliche Werkstoffe wie z.B. Stahl oder Aluminium.

Bei hohen Umformgraden bei der Vorformung kann die erfindungsgemäße Vorrichtung auch mehrfach übereinander angeordnet betrieben werden. Entsprechend der Anzahl der verwendeten Vorrichtungen steigt der Grad der Umformung. Die Ausbringung ist bei mehrfach übereinander angeordneter Vorrichtung gleich wie bei der Verwendung von nur einer Vorrichtung. Um die Konturwalzen zwischen dem Rohling und den Profileinsätzen durchzudrücken ist wie bereits erwähnt eine lineare Kraft in Richtung der Rohlingachse notwendig. Vorzugsweise wird diese lineare Kraft durch einen hydraulischen Antrieb erzeugt, aber auch eine Kraftübertragung durch einen mechanischen Antrieb ist möglich.

Die Kraftübertragung vom Antrieb auf die Konturwalzen muss derart erfolgen, dass diese in einer Ebene senkrecht zur Bewegungsrichtung frei beweglich sind, um der Kontur der Profileinsätze folgen zu können. Erreicht wird dies durch einen Gabelkopf an dem zwei Arme gelenkig und scherenförmig gelagert sind. An diesen beiden Armen sind die beiden Konturwalzen drehbar gelagert. Die Arme, an denen die Konturwalzen gelagert sind können zusätzlich mit einer Federkraft derart beaufschlagt werden, dass die Konturwalzen beim Ein- und Ausfahren sicher an der Kontur anliegen. Während des Vorformens wird der Rohling durch eine Anschlagplatte gegen die Vorschubrichtung bzw. Kraft abgestützt.

Um das Umformergebnis zu verbessern, kann die erfindungsgemäße Vorrichtung mit einer Führungshülse ausgestattet werden, welche den Rohling beim Umformvorgang stabilisiert. Erreicht wird dies durch eine Hülse, welche den Rohling bis unmittelbar vor den Bereich der Umformung umschließt und von den Gelenkarmen in Richtung der Rohlingsachse gegen eine Federkraft mitgenommen wird. Dadurch wird ein Ausbauchen bzw. eine Schrägstellung des Rohlings durch das Umformen verhindert.

Um die Reaktionskraft der Umformkraft aufnehmen zu können müssen die Profileinsätze in einer Ebene senkrecht zur Rohlingachse fixiert werden. Dies kann durch einen mechanischen Anschlag erfolgen, aber auch andere konstruktive Lösungen, wie zum Beispiel ein formstabiler Rahmen, der beide Profileinsätze umschließt, sind möglich.

Die Profileinsätze, die Anschlagplatte und der Rahmen bilden so eine Vorrichtung, bzw. ein Werkzeug für das Rollvorformen. Dieses wird mit bekannten Methoden, wir z.B. mit Keilen oder Spanneisen auf einem festen Tisch so verspannt, dass ohne großen Aufwand das Werkzeug gewechselt werden kann. Natürlich kann auch nur ein Austausch der Profileinsätze erfolgen. Ein mechanischer Anschlag in und gegen die Vorschubrichtung des Hydraulikzylinders auf dem feststehenden Tisch ist sinnvoll.

Weitere Vorteile und Einzelheiten der Erfindung ergeben sich aus der Beschreibung und den Figuren eines Ausführungsbeispiels.

Die Figuren zeigen:
- Figur 1: Vorrichtung zum Rollvorformen als Isometrieansicht
- Figur 2: Draufsicht zu Beginn des Rollvorformens
- Figur 3: Draufsicht während des Rollvorformens
- Figur 4: Draufsicht am Ende des Rollvorformens
- Figur 5: Vorrichtung zum Rollvorformen als Schnittdarstellung

### Beschreibung des Ausführungsbeispiels:

In Figur 1 ist eine Vorrichtung 1 für das Rollvorformen dargestellt. Zu sehen ist ein Tisch 2 auf dem mit Spannpratzen 3 ein fester, biegesteifer Rahmen 4 befestigt ist. An den Seitenwänden dieses Rahmens 4 sind zwei Profileinsätze 6 befestigt. Diese Profileinsätze weisen auf der zur Mitte hin gerichteten Seite eine Kontur auf, die auf die Endkontur des vorgeformten Rohlings 7 abgestimmt ist. Der Rohling 7 stützt sich auf einer Seite an einer Anschlagplatte 5 ab, welche ebenfalls am Rahmen 4 befestigt ist. Am anderen Ende wird der Rohling von einer Wendezange 13 gehalten.

In Figur 5 ist die Vorrichtung 1 zum Rollvorformen im Schnitt dargestellt. Zu sehen sind Auswerferbolzen 12, die während des Vorformprozesses den Rohling 7 von unten stützten. Zwischen den Profilansätzen 6 und dem Rohling 7 befinden sich zwei Konturwalzen 8, die von einem nicht dargestellten Antrieb, zum Beispiel einem Hydraulikzylinder, in Richtung 9 über ein Antriebsgestänge 11 an der Außenkontur der Profileinsätze 6 entlang bewegt werden. Die Außenkontur wird dadurch über die Konturwalzen 8 in den Rohling 7 hineingedrückt. Die Profileinsätze 6 sind am Anfang und am Ende mit einer sich vom Rohling 7 entfernenden Kontur ausgeführt, damit sich die Konturwalzen 8 zu Beginn und am Ende des Vorformvorganges vom Rohling 7 weg bewegen. Die Konturwalzen 8 werden zum Beispiel durch eine Federkraft, die auf die Arme des Antriebsgestänges 11 wirkt, an die Kontur der Profileinsätze 6 gedrückt. Das Antriebsgestänge 11 besteht im Wesentlichen aus 2 Armen, die in einem gemeinsamen Drehpunkt 10 gelagert sind.

Sobald sich die Konturwalzen 8 am Ende des Vorformprozesses vom vorgeformten Rohling 7 wegbewegt haben, kann dieser von den Auswerferbolzen 12 angehoben werden und von einem automatischen Transfersystem beispielsweise in eine Gesenkschmiedepresse transportiert werden.

Optional kann nach Drehen der Wendezange 13 und des Rohlings 7 um dessen Längsachse der Vorformvorgang entgegen der Richtung 9 wiederholt werden. Durch mehrmaliges Wiederholen des Rollvorformens kann ein annähernd rotationssymetrischer vorgeformter Rohling 7 erzeugt werden.

In den Figuren 2, 3 und 4 sind unterschiedliche Vorformstadien dargestellt. In Figur 2 ist der Beginn des Vorformprozesses zu sehen. Der Rohling 7 ist noch nicht umgeformt. Die Konturwalzen 8 befinden sich noch im Einlaufbereich der Außenkontur der Profileinsätze 6.

In Figur 3 haben die Konturwalzen 8 ca. die Hälfte der Umformstrecke durchfahren, und die entstehende anteilige Umformung des Rohlings 7 ist deutlich sichtbar.

In Figur 4 sind die Konturwalzen 8 bereits aus dem Bereich, in dem eine Umformung stattfindet, herausgefahren und ermöglichen ein Anheben des vorgeformten Rohlings 7 durch die Auswerferbolzen 12.

Die Erfindung ist nicht auf das dargestellte und beschriebene Ausführungsbeispiel beschränkt. Sie umfasst auch alle fachmännischen Weiterbildungen, die unter den Wortlaut der Ansprüche fallen.

### Bezugszeichenliste

- 1: Rollvorformvorrichtung
- 2: Tisch
- 3: Spannpratzen
- 4: Rahmen
- 5: Anschlagplatte
- 6: Profileinsätze
- 7: Rohling
- 8: Konturwalzen
- 9: Antriebsrichtung
- 10: Drehpunkt
- 11: Antriebsgestänge
- 12: Auswerferbolzen
- 13: Wendezange

## Patentansprüche

1. Verfahren zur Herstellung eines Umformteiles aus einem Rohling (7) zur anschließenden Massivumformung, wobei der Rohling (7) plastisch verformt wird und die plastische Verformung kontinuierlich fortschreitend an dem ortsfesten Rohling erfolgt, **dadurch gekennzeichnet, dass** sich an einem Antriebsgestänge (11) befindliche Konturwalzen (8) an Profileinsätzen (6) mit beliebiger Kontur zur entsprechenden Formgebung des Rohlings (7) abstützen und dass nach Drehung um die Längsachse des Rohlings (7) das Vorformverfahren beliebig wiederholbar ist, bei Erhöhung des Umformgrades.

2. Verfahren nach Anspruch 1 , **dadurch gekennzeichnet, dass** der Rohling vor dem Vorformverfahren erwärmbar ist.

3. Verfahren nach Anspruch 1 oder 2, **dadurch gekennzeichnet, dass** das Vorformteil nach Beendigung des Umformvorganges ohne weitere Wärmebehandlung vollautomatisch dem Schmiedeprozess zugeführt wird.

4. Verfahren nach Anspruch 1, 2 oder 3, **dadurch gekennzeichnet, dass** der Rohling eine beliebige Querschnittsform aufweisen kann.

5. Verfahren nach einem der vorhergehenden Ansprüche 1 bis 4, **dadurch gekennzeichnet, dass** ohne Lageveränderung des Rohlings durch mehrere Umformdurchgänge der Umformgrad erhöht wird.

6. Vorrichtung zur Durchführung des Verfahrens nach Anspruch 1 zum Vorformen eines Rohlings (7), wobei der lagefixierte Rohling (7) von mindestens einer beweglichen Konturwalze (8) in Längs- und Querrichtung umgeformt wird, wobei der Weg der Konturwalze (8) durch die Außenkontur eines festen Profileinsatzes (6) bestimmbar ist und die Außenkontur des Profileinsatzes (6) der projizierten Geometrie des Vorformteils entspricht, **dadurch gekennzeichnet, dass** wenigstens zwei Konturwalzen (8) vorgesehen sind, wobei die Konturwalzen (8) drehbar an gabel- oder scherenförmig angeordneten Armen (11) gelagert sind, welche ihrerseits in einem gemeinsamen Drehpunkt (10) mit dem linearen Antrieb verbunden sind.

7. Vorrichtung nach Anspruch 6, **dadurch gekennzeichnet dass** die Konturwalze (8) mittels eines linearen Antriebes in Richtung der Rohlinglängsachse verschiebbar ist.

8. Vorrichtung nach Anspruch 7 oder 6, **dadurch gekennzeichnet, dass** der Abstand der Konturwalze (8) von der Rohlingsachse durch Stellmotoren während des Umformens beeinflussbar ist.

9. Vorrichtung nach Anspruch 8, **dadurch gekennzeichnet, dass** die Stellmotoren auf gerade Platten wirken, auf welchen sich die Konturwalzen bei der Umformung abstützen.

10. Vorrichtung nach Anspruch 6, **dadurch gekennzeichnet, dass** die beiden Arme (11) mit einer Feder, deren Federkraft die Arme (11) an die Profileinsätze (6) drücken, wirkverbunden sind.

11. Vorrichtung nach einem der Ansprüche 6 bis 10, **dadurch gekennzeichnet, dass** der lineare Antrieb über ein Hydraulikzylinder oder ein Hebelgetriebe erfolgt.

12. Vorrichtung nach einem der Ansprüche 6 bis 11, **dadurch gekennzeichnet, dass** der Rohling (7) von einer Anschlagplatte (5) während des Umformvorganges durch den Vorschub der Konturwalzen (8) abgestützt wird.

13. Vorrichtung nach Anspruch 6 bis 12, **dadurch gekennzeichnet, dass** der Rohling (7) während der Umformung von einer Hülse geführt wird, welche gemeinsam mit den Konturwalzen (8) in Richtung der Rohlingsachse bewegbar ist.

14. Vorrichtung nach Anspruch 6 bis 13, **dadurch gekennzeichnet, dass** die Profileinsätze (6) und die Anschlagplatte (5) von einem geschlossenen Rahmen (4) umschlossen sind.

15. Vorrichtung nach einem der Ansprüche 6 bis 14, **dadurch gekennzeichnet, dass** der Rohling (7) vor und nach dem Vorformen von Auflagern (12), die als Auswerfer ausgebildet sind, abstützbar und anhebbar ist.

16. Vorrichtung nach einem der Ansprüche 6 bis 15, **dadurch gekennzeichnet, dass** der Rohling (7) von einer Wendezange (13) gehalten ist, die in der Rohlingslängsachse drehbar ist.

17. Vorrichtung nach einem der Ansprüche 6 bis 16, **dadurch gekennzeichnet, dass** mehrere Vorformvorrichtungen (1) mit einem gemeinsamen Linearantrieb, antreibbar sind.

## Claims

1. Method for producing a reforming part from a blank (7) for subsequent solid reforming, wherein the blank (7) is plastically deformable and the plastic deformation is carried out in a continuously progressive manner on the stationary blank, **characterised in that** shaping rollers (8) located on a drive rod system (11) are supported on profile inserts (6) of any shape for the corresponding shaping of the blank (7), and **in that** after rotation about the longitudinal axis of the blank (7) the preshaping method can be repeated as often as desired increasing the amount of shaping.

2. Method according to claim 1, **characterised in that** the blank can be heated prior to the preshaping procedure.

3. Method according to claim 1 or 2, **characterised in that** after the completion of the reforming procedure the preshaped part is sent automatically to the forging process without further heat treatment.

4. Method according to claim 1, 2 or 3, **characterised in that** the blank can have any cross sectional shape.

5. Method according to one of the preceding claims 1 to 4, **characterised in that** without changing the position of the blank the amount of shaping is increased by several shaping procedures.

6. Device for performing the method according to claim 1 for preshaping a blank (7), wherein the fixed blank (7) is shaped by at least one movable contour roller (8) in longitudinal and transverse direction, wherein the path of the contour roller (8) can be defined by the outer contour of a fixed profile insert (6) and the outer contour of the profile insert (6) corresponds to the projected geometry of the preshaped part, **characterised in that** at least two contour rollers (8) are provided, wherein the contour rollers (8) are mounted rotatably on fork or scissor-shaped arms (11) which in turn are connected at a common centre of rotation (10) to the linear drive.

7. Device according to claim 6, **characterised in that** the contour roller (8) can be displaced by means of a linear drive in the direction of the blank longitudinal axis.

8. Device according to claim 6 or 7, **characterised in that** the distance of the contour roller (8) from the blank axis can be influenced by positioning motors during the shaping.

9. Device according to claim 8, **characterised in that** the positioning motors act on straight plates on which the contour rollers are supported during the shaping.

10. Device according to claim 6, **characterised in that** the two arms (11) are actively connected to a spring, the spring force of which pushes the arms (11) against the profile inserts (6).

11. Device according to one of claims 6 to 10, **characterised in that** the linear drive is obtained via a hydraulic cylinder or a lever mechanism.

12. Device according to one of claims 6 to 11, **characterised in that** the blank (7) is supported by a stop plate (5) during the shaping process by the advance of the contour rollers (8).

13. Device according to claims 6 to 12, **characterised in that** the blank (7) is guided during the reshaping by a sleeve which can be moved together with the contour rollers (8) in the direction of the blank axis.

14. Device according to claims 6 to 13, **characterised in that** the profile inserts (6) and the stop plate (5) are surrounded by a closed frame (4).

15. Device according to one of claims 6 to 14, **characterised in that** the blank (7) can be supported and lifted before and after preshaping by bearings (12) which are in the form of ejectors.

16. Device according to one of claims 6 to 15, **characterised in that** the blank (7) is held by a reversing grip (13) which is rotatable in the longitudinal axis of the blank.

17. Device according to one of claims 6 to 16, **characterised in that** several preshaping devices (1) can be driven by a common linear drive.

## Revendications

1. Procédé de fabrication d'une pièce à remodeler à partir d'une ébauche (7) pour un remodelage massif ultérieur, selon lequel on déforme l'ébauche (7) plastiquement en effectuant le remodelage plastique de l'ébauche fixe progressivement en continu,
**caractérisé en ce que**
des cylindres de contour (8) portées par des tiges d'entraînement (11) s'appuient sur des inserts de profilage (6) d'un contour quelconque pour conférer une forme correspondante à l'ébauche (7), et après la rotation autour de l'axe longitudinal de l'ébauche (7) le procédé de préformage peut être répété à souhait en augmentant le degré de remodelage.

2. Procédé selon la revendication 1,
**caractérisé en ce que**
l'ébauche peut être chauffée avant le procédé de préformage.

3. Procédé selon la revendication 1 ou 2,
**caractérisé en ce que**
la pièce préformée est amenée de façon entièrement automatique au processus de forgeage après l'opération de remodelage sans autre traitement thermique.

4. Procédé selon la revendication 1, 2 ou 3,
**caractérisé en ce que**
l'ébauche peut présenter une section transversale quelconque.

5. Procédé selon l'une quelconque des revendications précédentes 1 à 4,
**caractérisé en ce qu'**
on augmente le degré de remodelage par plusieurs opérations de remodelage sans changer la position de l'ébauche.

6. Dispositif pour la mise en oeuvre du procédé selon la revendication 1 pour le préformage d'une ébauche (7), dans lequel l'ébauche (7) fixe en position est remodelée dans les directions longitudinale et transversale par au moins un cylindre de contour (8) mobile, la course du cylindre de contour (8) pouvant être déterminée par le contour extérieur d'un insert de profilage (6) fixe et le contour extérieur de l'insert de profilage (6) correspondant à la géométrie projetée de la pièce préformée,
**caractérisé en ce qu'**
au moins deux cylindres de contour (8) sont logés en rotation sur des bras (11) en forme de fourches ou de ciseaux reliés pour leur part à l'entraînement linéaire dans un point de rotation (10) commun.

7. Dispositif selon la revendication 6,
**caractérisé en ce que**
le cylindre de contour (8) peut être déplacé au moyen d'un entraînement linéaire dans la direction de l'axe longitudinal de l'ébauche.

8. Dispositif selon la revendication 7 ou 6,
**caractérisé en ce que**
la distance du cylindre de contour (8) par rapport à l'axe de l'ébauche peut être influencée pendant le remodelage par des servomoteurs.

9. Dispositif selon la revendication 8,
**caractérisé en ce que**
les servomoteurs agissent sur des plaques planes sur lesquelles s'appuient les cylindres de contour pendant le remodelage.

10. Dispositif selon la revendication 6,
**caractérisé en ce que**
les deux bras (11) sont en relation active avec un ressort dont la force élastique pousse les bras (11) contre les inserts de profilage (6).

11. Dispositif selon l'une quelconque des revendications 6 à 10,
**caractérisé en ce que**
l'entraînement linéaire est un vérin hydraulique ou un mécanisme à leviers.

12. Dispositif selon l'une quelconque des revendications 6 à 11,
**caractérisé en ce que**
pendant le processus de remodelage, l'ébauche (7) est appuyée sur une plaque de butée (5) par l'avancement des cylindres de contour (8).

13. Dispositif selon les revendications 6 à 12,
**caractérisé en ce que**
pendant le remodelage l'ébauche (7) est guidée par une douille qui peut être déplacée en direction de l'axe de l'ébauche conjointement avec les cylindres de contour (8).

14. Dispositif selon les revendications 6 à 13,
**caractérisé en ce que**
les inserts de profilage (6) et la plaque de butée (5) sont entourés par un cadre fermé (4).

15. Dispositif selon l'une quelconque des revendications 6 à 14,
**caractérisé en ce qu'**
avant et après le préformage, l'ébauche (7) peut être soutenue et soulevée par des supports (12) en forme d'éjecteurs.

16. Dispositif selon l'une quelconque des revendications 6 à 15,
**caractérisé en ce que**
l'ébauche (7) est tenue dans une pince pivotante (13) rotative dans l'axe longitudinal de l'ébauche.

17. Dispositif selon l'une quelconque des revendications 6 à 16,
**caractérisé en ce que**
plusieurs dispositifs de préformage (1) peuvent être entraînés par un entraînement linéaire commun.
